# EUROPÄISCHE PATENTSCHRIFT

(11) **EP 1 918 445 B1**
(45) Veröffentlichungstag und Bekanntmachung des Hinweises auf die Patenterteilung: **01.07.2009**
(21) Anmeldenummer: 07033518.7
(22) Anmeldetag: 16.10.2007
(51) Int. Cl.: D06F 37/20, D06F 37/26

(54) **Laugenbehälter mit Ballastgewicht für eine Waschmaschine**
Tub with ballast weight for a washing machine
Cuve dotée d'un poids de ballast pour une machine à laver

(30) Priorität: 06.11.2006 DE 102006052514
(43) Veröffentlichungstag der Anmeldung: 07.05.2008
(73) Patentinhaber: Miele & Cie. KG, 33332 Gütersloh (DE)
(72) Erfinder: Hollenhorst, Matthias, 59556 Lippstadt (DE)

(56) Entgegenhaltungen:
- EP-A- 0 798 412
- WO-A-20/06064429
- DE-A1- 4 238 685
- DE-A1- 10 215 254

## Beschreibung

Die Erfindung betrifft einen Laugenbehälter für eine Trommelwaschmaschine mit zumindest einem mittels Schraubverbindung befestigten Ballastgewicht, welches als Ringsegment ausgeführt ist und auf Auflagebereiche an der Behälterwand angedrückt wird, wobei für die Schraubverbindung an der Behälterwand zumindest drei längliche Zapfen angeformt sind, die jeweils in eine korrespondierende längliche Öffnung im Ballastgewicht ragen, wobei die Zapfen in Längsrichtung der jeweils korrespondierenden Öffnung ausgerichtet sind.

Ein derartiger Laugenbehälter ist aus der DE 102 15 254 A1 bekannt. Bei diesem Laugenbehälter sind auf der Stirnwand Befestigungselemente und Dome oder Zapfen angeformt. Die Befestigungselemente und Dome ragen in korrespondierende Einbuchtungen bzw. Öffnungen im Ballastgewicht, wobei das Ballastgewicht auf der Stirnwand aufliegt und wobei die Einbuchtungen die seitliche Umrandung der vorspringenden Befestigungselemente eng umschließen. Von der Außenseite her wird das Gewicht durch entsprechende Öffnungen mit Hilfe von Verbindungsmitteln mit dem Laugenbehälter verbunden. Bei dieser Art der Befestigung ist es jedoch notwendig, dass die Kontur der Öffnungen im Gewicht sehr genau und mit hoher Maßhaltigkeit ausgeführt werden, damit die formschlüssige Verbindung zwischen Öffnung und Dom erreicht wird und das Gewicht im Betrieb gegenüber der Behälterwand nicht klappert oder vibriert.

Aus der DE 42 38 686 C1 ein Laugenbehälter bekannt, bei dem an den Stirnwänden Dome bzw. Zapfen angeformt sind, die in Öffnungen im Ballastgewicht ragen. Die Dome sind jeweils mit einer axialen Bohrung versehen, in die eine Schraube eingeschraubt wird, die mit ihrem Schraubenkopf das Ballastgewicht gegen den Auflagebereich drückt. Als Auflagebereich sind um die Dome umlaufende Rippen angeformt. Die Öffnung im Ballastgewicht wird mit einem Federteller überdeckt, der nach dem Einschrauben der Schraube eine Vorspannkraft auf das Ballastgewicht bereitstellt. Bei einem Laugenbehälter aus Kunststoff ist im Auflagebereich ein Relaxieren nicht zu vermeiden, wodurch die Vorspannkraft allmählich nachlässt. Bei höheren Gewichten oder größeren Unwuchten kann sich das Ballastgewicht lockern und im schlimmsten Fall lösen.

Aus der EP 0 798 412 A2 ist es bekannt, ein Ballastgewicht an einen Laugenbehälter mittels Spreizdübel zu befestigen. Hierbei hat das Ballastgewicht eine konische Durchgangsöffnung, die über einen Zapfen an der Laugenbehälterwand gestülpt wird. In den hohlen Zapfen wird wiederum ein kegel- oder keilförmiges Teil eingefügt, welches die Wandungen des Zapfens nach außen gegen den Innenumfang der Durchgangsöffnung des Ballastgewichts drückt. Durch das Auseinanderspreizen der Wandungen, die sich dann an die konische Durchgangsöffnung anschmiegen, wird das Ballastgewicht an der Behälterwand fixiert.

Der Erfindung liegt somit die Aufgabe zugrunde, einen Kunststoff-Laugenbehälter mit einer einfachen und verbesserten Befestigung für zumindest ein Ballastgewicht bereitzustellen.

Erfindungsgemäß wird die Aufgabe mit den Merkmalen des Anspruchs 1 gelöst. Vorteilhafte Ausgestaltungen und Weiterbildungen der Erfindung ergeben sich aus den nachfolgenden abhängigen Ansprüchen.

Hierzu wird gemäß der Erfindung vorgeschlagen, dass jeweils zwischen dem Zapfen und der Öffnung zumindest bereichsweise ein Hohlraum verbleibt, wodurch eine Positionierung des Ballastgewichts an der Behälterwand ermöglicht wird. Hierdurch kann das Ballastgewicht vor dem Befestigen in begrenztem Maße gegenüber der Behälterwand seitlich verschoben werden, wodurch auf einfache Weise Fertigungstoleranzen ausgeglichen werden. Somit können recht große Toleranzen für das Ballastgewicht und die Öffnungen zugelassen werden. Das ist besonders vorteilhaft bei Ballastgewichten aus Beton oder einem Metallguss, da hierbei eine genaue Maßhaltigkeit der Öffnungen hinsichtlich der Position nicht oder nur mit hohem Aufwand zu realisieren wäre.

Das Ballastgewicht ist hierbei als Ringsegment ausgeführt, in dem zumindest an den äußeren Enden jeweils eine Öffnung und im Bereich des Scheitels eine Öffnung für die Befestigung an der Behälterwand vorgesehen ist. Um die Toleranzen auszugleichen, sind die länglichen Öffnungen an den äußeren, seitlichen Enden horizontal und die Öffnung im Bereich des Scheitels vertikal ausgerichtet. Die Richtungsangaben beziehen sich auf die betriebsgemäße Lage des Laugenbehälters in der Waschmaschine. Dadurch erreicht jeder Zapfen die vorgesehene Öffnung, wobei geringfügige Verschiebungen des Ballastgewicht vor dem endgültigen Festziehen der Schrauben noch möglich sind. Hierbei liegen die Längsseiten der Zapfen an der jeweiligen Innenwand der Öffnung an, wodurch eine Kraftverteilung erreicht bzw. der Flächendruck vermindert wird. Durch die Kombination der horizontalen und vertikalen Ausrichtung der länglichen Zapfen und Öffnungen wird ein guter Festsitz bei gleichzeitigem Toleranzausgleich bereitgestellt. Diese Anordnung ist besonders vorteilhaft, wenn das Ballastgewicht an der Stirnseite des Lagenbehälters befestigt wird.

In einer vorteilhaften Ausführung ist im Hohlraum zwischen Zapfen und Öffnung ein ringförmiges oder umlaufendes, elastisches Element eingesetzt, welches den Hohlraum zumindest bereichsweise ausfüllt. Dadurch wird eine dauerhafte und sichere Anlage des Ballastgewichts erreicht, wodurch mögliche Relativbewegungen zwischen Ballastgewicht und Laugenbehälterwand vermieden werden.

In einer vorteilhaften Weiterbindung füllt das elastische Element den Hohlraum entlang der langen Seiten der länglichen Öffnung im Ballastgewicht aus. Da im Bereich der kurzen Seiten der Öffnung noch Hohlräume verbleiben, kann sich dort etwas Material des elastischen Elementes ausbreiten. Für die Befestigung ist eine große Vorspannkraft, die durch das Festschrauben bereitgestellt wird, nicht mehr notwendig, wodurch die Behälterwand im Auflagebereich nicht stark belastet wird. Dadurch wird die Lebensdauer erhöht und mögliche Risse aufgrund zu starker Spannungen oder Belastungen werden vermieden.

In einer zweckmäßigen Ausführung besteht die Hülse aus einem Elastomer- oder Gummimaterial, welches eine Härte im Bereich zwischen 40 bis 80 ShoreA besitzt. Mit dieser Härte wird einerseits eine begrenzte Verformbarkeit erreicht, die einen ausreichenden Reibwiderstand im Auflagebereich bereitstellt. Andererseits ist das Material für eine stabile Befestigung hart genug, damit insbesondere im Betrieb der Waschmaschine möglichst keine Relativbewegungen zwischen Ballastgewicht und Behälterwand auftreten.

In einer weiteren vorteilhaften Ausführungsform ist an einer Stirnwand des Laugenbehälters zumindest eine Befestigungslasche angeformt, an dem sich der Befestigungszapfen von der Ebene der Stirnwand wegweisend erstreckt. Hierbei kann die Befestigung unabhängig von den Gegebenheiten der Behälterwand ausgeführt werden. Insbesondere kann die Befestigungslasche mit einer höheren Materialstärke ausgeführt werden, um den Belastungen noch besser stand zu halten.

Um eine verbesserte Führung der elastischen Hülse im Bereich der Befestigung bereitzustellen, ist in einer zweckmäßigen Ausführung um die zumindest eine Öffnung im Ballastgewicht ein umlaufender Absatz angeordnet, auf den ein umlaufender Kragen des elastischen Elements aufliegt, wobei zwischen der Schraube und dem Kragen eine Scheibe angeordnet ist, die den Kragen auf den Absatz drückt.

In einer zweckmäßigen Weiterbildung besitzt die Scheibe zur Aufnahme der Schraube im mittleren Bereich eine längliche Öffnung, die sich in Längsrichtung zur Öffnung im Ballastgewicht erstreckt. Auf diese Weise kann die Schraube in einer fest vorgegebenen Position an der Behälterwand eingeschraubt werden, wobei die Position in der Scheibe nicht festgelegt ist, wodurch ein Toleranzausgleich bzw. eine Lageänderung des Ballastgewichts in Längsrichtung dieser Öffnung ermöglicht wird.

Ein Ausführungsbeispiel der Erfindung wird an Hand der nachstehenden Figuren näher erläutert, dabei zeigen:
- Fig. 1:: eine Skizze einer Trommelwaschmaschine;
- Fig. 2:: den Laugenbehälter in einer perspektivischen Frontansicht;
- Fig. 3:: einen Ausschnitt der Befestigung des Ballastgewichts;
- Fig. 4: einen Ausschnitt der Befestigung des Ballastgewichts in einer Explosionsdarstellung;
- Fig. 5a, 5b:: einen Ausschnitt der Befestigung des Ballastgewichts in einer Schnittdarstellung und
- Fig. 6, 7: weitere Ausführungsformen in einer detaillierten Schnittdarstellung.

In Fig. 1 ist eine Waschmaschine 8 mit einem Laugenbehälter 1 in einer Seitenansicht als Schnitt skizziert. Der Laugenbehälter 1 besteht zumindest aus einem zylindrischen Mantel 2, der eine Trommel 3 umgibt. Der zylindrische Mantel 2 wird durch zumindest eine hintere Bodenwand 6a geschlossen. In der Bodenwand 6a ist eine Nabe 4 eingebunden, welche die Antriebswelle 5 für die mittels eines Motors 12 angetriebene Trommel 3 aufnimmt. Die vordere Stirnwand 6 ist mit einer Beladungsöffnung 7 versehen, die durch eine Tür 9 verschließbar ist. Am Mantel 2 und/oder an der Stirnwand 6 sind Ballastgewichte 10, 11 befestigt.

In Fig. 2 ist der Laugenbehälter 1 in einer perspektivischen Ansicht von vorn dargestellt. Die Ballastgewichte 11 sind außenseitig an der vorderen Stirnwand 6 angeordnet, wobei sie bogenförmig als Teilkreisring ausgebildet sind und außenseitig in etwa dem Verlauf des Mantels 2 folgen und innenseitig die Beladungsöffnung 7 freihalten. Die Gewichte 11 sind an der Stirnwand 6 festgeschraubt, wobei hierbei die Befestigung an Befestigungslaschen 14 erfolgt, die an der Stirnwand 6 und/oder am Mantel 2 angeformt sind. Für die Schrauben sind längliche Öffnungen 16, 16a, 16b vorgesehen, wobei, bezogen auf die betriebsgemäße Lage der Waschmaschine, die äußeren Öffnungen 16, 16a im wesentlichen horizontal und die Öffnung 16b im Scheitelbereich 27 vertikal ausgerichtet sind/ist. Diese Anordnung ermöglicht einen sehr guten Toleranzausgleich.

In Fig. 3 ist die Befestigung des Ballastgewichts 11 im Detail aufskizziert. An der Stirnwand 6 bzw. an der Lasche 14 ist ein Zapfen 15 (nicht dargestellt) angeformt, der sich aus der Ebene der Lasche 14 erhebt. Das Ballastgewicht 11 hat eine Öffnung 16, in die von der Wandseite her der Zapfen 15 hineinragt. Mit Hilfe der Schraube 13 und einer untergelegten Scheibe 21 wird das Ballastgewicht 11 gegen die Behälterwand 6 bzw. die Lasche 14 gedrückt. Die Öffnung 16 und die aufgesetzte Scheibe 21 sind länglich ausgebildet, wobei die längliche Öffnung 26 in der Scheibe 21 einen Toleranzausgleich für die Schraubbefestigung bereitstellt.

In Fig. 4 ist der Befestigungsbereich in einer Explosionsdarstellung aufskizziert. An der Stirnwand 6 oder auf der Ebene der Lasche 14 ist ein Zapfen 15 angeformt. Dieser Zapfen 15 ist länglich oder oval geformt und erstreckt sich im wesentlichen in Verlaufsrichtung der korrespondierenden Öffnung 16 im Ballastgewicht 11. Über den Zapfen 15 wird ein ringförmiges elastisches Element 19 gestülpt, wobei es an den kurzen Seiten des länglichen Zapfens 15 nicht bündig anliegt. Alternativ kann vorab das elastische Element 19 in die Öffnung 16 im Ballastgewicht 11eingesetzt werden, wobei es mit dem umlaufenden Kragen 23 (Fig. 4a) am Ballastgewicht gehalten wird. Anschließend wird das mit den elastischen Elementen bestückte Ballastgewicht 11 auf die Zapfen 15 gesteckt. Das Ballastgewicht 11 ist an der Stirnwand 6 so angeordnet, dass der Zapfen 15 mit dem elastischen Element 19 in die längliche Öffnung 16 ragt. Hierbei liegen die langen Seiten der Innenwand 28 der Öffnung 16 bündig und/oder unter Druck am elastischen Element 19 an, wobei die kurzen Seiten einen Spalt bilden oder nur lose am elastischen Element 19 anliegen oder einen Spalt 18 (Fig. 5a) zwischen dem elastischen Element 19 und dem Zapfen 15 bilden. Auf diese Weise wird eine Positionierung oder Fixierung in Richtung C erreicht, wobei in Längsrichtung L der Öffnung 16 eine Verschiebung möglich ist. Auf der Seite des Ballastgewichts 11, die der Stirnwand 6 abgewandt ist, wird unter Zwischenlage der Scheibe 21 die Schraube 13 durch die Öffnung 16 des Ballastgewichts 11 in die Öffnung 31 gesteckt und in die Mutter (nicht dargestellt) eingeschraubt.

In Fig. 5a ist das befestigte Ballastgewicht 11 in einer detaillierten Schnittdarstellung entlang der Schnittlinie B-B (Fig. 3) aufskizziert. Durch das Anziehen der Schraube 13, die in einer Mutter 20 auf der gegenüberliegenden Seite der Lasche 14 eingeschraubt wird, wird das Ballastgewicht 11 gegen den Anlagebereich 17 an der Behälterwand 6 bzw. an der Lasche 14 gedrückt. Aus der Ebene der Lasche 14 erhebt sich der Zapfen 15, der in die Öffnung 16 des Ballastgewichts 11 ragt. Die elastische Hülse 19 liegt im Hohlraum 18 an der Innenwand 28 der Öffnung 16 an, wobei der Hohlraum 18 zwischen dem Zapfen 15 und der Innenwand 28 der Öffnung 16 nur teilweise durch die Hülse 19 ausgefüllt wird. Am stirnseitigen Ende der Hülse 19 ist ein umlaufender Kragen 23 angeformt, der radial nach außen gerichtet ist und auf einen umlaufenden Absatz 24 des Ballastgewichts 11 aufliegt. Beim Anziehen der Schraube 13 wird der ebene Bereich 22 des Ringes 19 etwas gestaucht und der umlaufende Kragen 23 auf das Ballastgewicht 11 bzw. auf den Absatz 24 gedrückt. Durch das Rückstellvermögen des Kragens 23 wird das Ballastgewicht 11 mit einer begrenzten Kraft gegen den Anlagebereich 17 auf die Behälterwand 6 bzw. Lasche 14 gedrückt, wodurch ein zuverlässiger und dauerhafter Festsitz des Ballastgewichts 11 erreicht wird.

Fig. 5b zeigt das Ballastgewicht 11 in einer skizzierten Schnittdarstellung entlang der Schnittlinie A-A (Fig. 3). Hierbei ist der Hohlraum 18 zwischen dem Zapfen 15 und der Innenwand 28 der Öffnung 16 fast vollständig ausgefüllt, wobei der ebene Bereich 22 des Ringes 19 sowohl an dem Zapfen 15 als auch an der Innenwand 28 der Öffnung 16 anliegt bzw. innerhalb des Hohlraumes 18 komprimiert wird.

Fig. 6 zeigt eine Ausführung der Hülse 19, bei der auf der zur Behälterwand 6 zugewandten Stirnseite ein weiterer umlaufender, nach außen gerichteter Kragen 25 angeformt ist, der sich zwischen Ballastgewicht 11 und Behälterwand 6 befindet und die Auflage 17 für das Ballastgewicht 11 bereitstellt. Dieser Kragen 25 bewirkt als Zwischenlage einen erhöhten Reibungswiderstand zwischen Ballastgewicht 11 und Behälterwand 6, wodurch seitliche Relativbewegungen des Ballastgewichts 11 vermieden werden. Aufgrund des erhöhten Reibwiderstands des Kragens 25 wird der Festsitz nochmals verbessert, wobei das Ballastgewicht 11 nicht mehr so fest gegen die Auflagefläche der Stirnwand 6 oder Lasche 14 gedrückt werden muss. Hierdurch wird das Relaxionsverhalten im Kunststoff im Bereich der Befestigung bzw. der Auflage 17 weitestgehend vermieden. Damit wird eine zuverlässige Befestigung für alle auftretenden Betriebssituationen über die gesamte Lebensdauer der Waschmaschine 8 (Fig. 1) bereitgestellt.

Fig. 7 zeigt eine weitere Ausführung, bei der die Mutter 20 zur Lasche 14 hin abgewinkelte Segmente 30 umfasst, die teilweise durch Öffnungen 29 in der Lasche 14 hindurchgeführt sind. Das freie Ende dieser Segmente 30 bildet die Auflage 17 für das Ballastgewicht 11. Mit dieser Befestigungsart kann die Schraube 13 sehr festgezogen werden, da das Ballastgewicht 11 mit seinem Auflagebereich 17 nicht mehr auf den Kunststoff der Behälterwand 6 bzw. Lasche 14 gedrückt wird und sich deshalb nicht in den Kunststoff eindrücken kann.

## Patentansprüche

1. Laugenbehälter (1) für eine Trommelwaschmaschine (8) mit zumindest einem mittels Schraubverbindung (13) befestigten Ballastgewicht (11), welches als Ringsegment ausgeführt ist und auf Auflagebereiche (17) an der Behälterwand (6) angedrückt wird, wobei für die Schraubverbindung (13) an der Behälterwand (6) zumindest drei längliche Zapfen (15) angeformt sind, die jeweils in eine korrespondierende längliche Öffnung (16) im Ballastgewicht (10, 11) ragen, wobei die Zapfen (15) in Längsrichtung der jeweils korrespondierenden Öffnung (16, 16a, 16b) ausgerichtet sind,
**dadurch gekennzeichnet,**
**dass** das Ballastgewicht (11) zumindest an den äußeren, seitlichen Enden und im Bereich des Scheitels (27) jeweils eine längliche Öffnung (16, 16a, 16b) für die Befestigung an der Behälterwand (2,6) umfasst und dass in betriebsgemäßer Lage des Laugenbehälters (1) die Öffnungen (16, 16a) an den äußeren, seitlichen Enden des Ballastgewichts (11) horizontal und die Öffnung (16b) im Bereich des Scheitels (27) vertikal ausgerichtet sind/ist und dass jeweils zwischen dem Zapfen (15) und der Öffnung (16) zumindest bereichsweise ein Hohlraum (18) verbleibt, wodurch eine Positionierung des Ballastgewichts (11) an der Behälterwand (6) ermöglicht wird.

2. Laugenbehälter (1) nach Anspruch 1,
**dadurch gekennzeichnet,**
**dass** im Hohlraum (18) zwischen Zapfen (15) und Öffnung (16) ein ringförmiges, elastisches Element (19) eingesetzt ist, welches den Hohlraum (18) zumindest bereichsweise ausfüllt.

3. Laugenbehälter (1) nach Anspruch 2,
**dadurch gekennzeichnet,**
**dass** das elastische Element (19) den Hohlraum (18) entlang der langen Seiten der länglichen Öffnung (16) im Ballastgewicht (11) ausfüllt.

4. Laugenbehälter (1) nach Anspruch 2 oder 3,
**dadurch gekennzeichnet,**
**dass** das elastische Element (19) aus einem Elastomer- oder Gummimaterial besteht, welches eine Härte im Bereich zwischen 40 bis 80 ShoreA besitzt.

5. Laugenbehälter (1) nach Anspruch 1,
**dadurch gekennzeichnet,**
**dass** zumindest ein Zapfen (15) an einer Befestigunosiasche (14) am Laugenbehälter (1) angeformt ist, und sich von der Ebene der Behälterwand (6) wegweisend erstreckt,
wobei die Behälterwand eine Stirnwand des Laugenbehälters (1) ist.

6. Laugenbehälter (1) nach Anspruch 2,
**dadurch gekennzeichnet,**
**dass** die zumindest eine Öffnung (16) im Ballastgewicht (11) einen umlaufenden Absatz (24) besitzt, auf den ein umlaufender Kragen (23) des elastischen Elements (19) aufliegt, wobei zwischen der Schraube (13) und dem Kragen (23) eine Scheibe (21) angeordnet ist, die den Kragen (23) auf den Absatz (24) drückt.

7. Laugenbehälter (1) nach Anspruch 6,
**dadurch gekennzeichnet,**
**dass** die Scheibe (21) zur Aufnahme der Schraube (13) im mittleren Bereich eine längliche Öffnung (26) besitzt, die sich in Längsrichtung zur Öffnung (16) im Ballastgewicht (11) erstreckt.

## Claims

1. Washing liquid bath (1) for a drum-type washing machine (8) having at least one ballast weight (11) secured by means of screw connection (13), said ballast weight being realized as an annular segment and being pressed onto contact regions (17) on the liquid bath wall (6), wherein at least three elongate pins (15) are integrally formed on the liquid bath wall (6) for the screw connection (13), said pins each projecting into a corresponding elongate opening (16) in the ballast weight (10, 11), wherein the pins (15) are oriented in the longitudinal direction of the respectively corresponding opening (16, 16a, 16b), **characterized in that** the ballast weight (11) includes, at least on the outer, literal ends and in the region of the peak (27), in each case an elongate opening (16, 16a, 16b) for the securement to the liquid bath wall (2, 6) and that, with the washing liquid bath (1) in the correct operating position, the openings (16, 16a) on the outer, lateral ends of the ballast weight (11) are oriented horizontally and the opening (16b) in the region of the peak (27) is oriented vertically and that a hollow space (18) remains in each case at least in a regional manner between the pin (15) and the opening (16), a positioning of the ballast weight (11) on the bath wall (6) thereby being made possible.

2. Washing liquid bath (1) according to Claim 1, **characterized in that** a ringshaped, resilient element (19), which fills out the hollow space (18) at least in a regional manner, is inserted in the hollow space (18) between pin (15) and opening (16).

3. Washing liquid bath (1) according to Claim 2, **characterized in that** the resilient element (19) fills out the hollow space (18) along the long sides of the elongate opening (16) in the ballast weight (11).

4. Washing liquid bath (1) according to Claim 2 or 3, **characterized in that** the resilient element (19) is produced from an elastomer or rubber material, which has a hardness in the range of between 40 and 80 ShoreA.

5. Washing liquid bath (1) according to Claim 1, **characterized in that** at least one pin (15) is integrally formed on a securing strap (14) on the washing liquid bath (1), and extends pointing away from the plane of the liquid bath wall (6), wherein the liquid bath wall is an end wall of the washing liquid bath (1).

6. Washing liquid bath (1) according to Claim 2, **characterized in that** the at least one opening (16) in the ballast weight (11) has a circumferential shoulder (24), on which a circumferential collar (23) of the resilient element (19) is supported, wherein between the screw (13) and the collar (23) there is a disc (21), which presses the collar (23) onto the shoulder (24).

7. Washing liquid bath (1) according to Claim 6, **characterized in that** the disc (21) for accommodating the screw (13) has an elongate opening (26) in the central region, said opening extending in the longitudinal direction towards the opening (16) in the ballast weight (11).

## Revendications

1. Cuve de lessive (1) pour un lave-linge (8) à tambour, munie d'au moins un poids de lestage (11) fixé au moyen d'une solidarisation boulonnée (13), réalisé sous la forme d'un segment annulaire et en applique contre des zones d'appui (17) situées sur la paroi (6) de ladite cuve, au moins trois tenons longilignes (15), faisant corps avec la paroi (6) de la cuve et destinés à la solidarisation boulonnée (13), pénétrant respectivement dans un orifice longiligne complémentaire (16) pratiqué dans le poids de lestage (10, 11), lesdits tenons (15) étant orientés dans la direction longitudinale de l'orifice longiligne (16, 16a, 16b) respectivement complémentaire,
**caractérisée par le fait**
**que** le poids de lestage (11) est respectivement doté, au moins sur les extrémités latérales extérieures et dans la région du sommet (27), d'un orifice longiligne respectif (16, 16a, 16b) affecté à la fixation sur la paroi (2, 6) de la cuve ; par le fait que, lorsque la cuve de lessive (1) occupe une position de fonctionnement, les orifices (16, 16a) situés aux extrémités latérales extérieures du poids de lestage (11) sont orientés horizontalement, et l'orifice (16b) situé dans la région du sommet (27) est orienté verticalement ; et par le fait qu'une cavité respective (18) subsiste, au moins par zones, entre le tenon (15) et l'orifice (16), autorisant ainsi un positionnement du poids de lestage (11) sur la paroi (6) de la cuve.

2. Cuve de lessive (1) selon la revendication 1,
**caractérisée par le fait**
**qu'**un élément élastique annulaire (19), logé dans la cavité (18) située entre le tenon (15) et l'orifice (16), comble ladite cavité (18) au moins par zones.

3. Cuve de lessive (1) selon la revendication 2,
**caractérisée par le fait**
**que** l'élément élastique (19) comble la cavité (18) le long des grands côtés de l'orifice longiligne (16) pratiqué dans le poids de lestage (11).

4. Cuve de lessive (1) selon la revendication 2 ou 3,
**caractérisée par le fait**
**que** l'élément élastique (19) consiste en un matériau de type élastomère ou de type caoutchouc, présentant une dureté Shore A comprise entre 40 et 80.

5. Cuve de lessive (1) selon la revendication 1,
**caractérisée par le fait**
**qu'**au moins un tenon (15) fait corps avec une patte de fixation (14) située sur ladite cuve de lessive (1) et s'étend en s'éloignant du plan de la paroi (6) de ladite cuve, ladite paroi constituant une paroi frontale de ladite cuve de lessive (1).

6. Cuve de lessive (1) selon la revendication 2,
**caractérisée par le fait**
**que** le au moins un orifice (16), dans le poids de lestage (11), possède un gradin périphérique (24) sur lequel repose une collerette périphérique (23) de l'élément élastique (19), une rondelle (21), interposée entre le boulon (13) et ladite collerette (23), pressant ladite collerette (23) contre ledit gradin (24).

7. Cuve de lessive (1) selon la revendication 6,
**caractérisée par le fait**
**que** la rondelle (21) offre dans la région centrale, en vue de recevoir le boulon (13), un orifice longiligne (26) s'étendant dans la direction longitudinale vis-à-vis de l'orifice (16) pratiqué dans le poids de lestage (11).
